# EUROPÄISCHE PATENTSCHRIFT

(11) **EP 0 275 921 B1**
(45) Veröffentlichungstag und Bekanntmachung des Hinweises auf die Patenterteilung: **19.09.1990**
(21) Anmeldenummer: 88100408.9
(22) Anmeldetag: 14.01.1988
(51) Int. Cl.: D21D 5/02

(54) **Sortierflügel**
Cleaning foil
Pale de nettoyage

(30) Priorität: 22.01.1987 DE 3701669
(43) Veröffentlichungstag der Anmeldung: 27.07.1988
(73) Patentinhaber: J.M. Voith GmbH, D-89522 Heidenheim (DE)
(72) Erfinder: Rienecker, Reimund, D-7920 Heidenheim (DE); Nittke, Joachim, D-7920 Heidenheim (DE); Pfalzer, Lothar, D-7920 Heidenheim (DE); Schmidt, Klaus, D-7924 Steinheim (DE)

(56) Entgegenhaltungen:
- EP-A- 0 034 780
- DE-A- 2 712 749
- GB-A- 254 068

## Beschreibung

Die Erfindung betrifft einen Sortierflügel gemäß dem Oberbegriff von Patentanspruchs 1. Ein solcher Sortierflügel ist als interner Stand der Technik bekanntgeworden.

GB-A 254 068 beschreibt Sortierer mit einer Reihe von verschiedenartig gestalteten Sortierflügeln. Dabei sind insbesondere die Figuren 7 und 8 jener Schrift relevant. Unterschiede zwischen dem gattungsbildenden Sortierflügel und dem Flügel gemäß Figur 7 der GB-Patentschrift sind vor allem darin zu sehen, daß die Flügelaußenkontur des Hinterteiles des Flügels gemäß Figur 7 aus zwei Korbbogen zusammengesetzt ist. Die Außenkontur des Vorderteiles des Flügels gemäß Figur 8 jener Schrift ist ebenfalls kein Kreisbogen, sondern eine Kurve, die einen Knick aufweist. Deshalb erfüllt keiner der Sortierflügel gemäß der GB-PS den Oberbegriff von Patentanspruch 1. Bereits deshalb wäre eine Sortiervorrichtung mit Sortierflügeln jener alten, vorbekannten Bauart für moderne Sortieraufgaben, die eine sehr hohe Konsistenz der Suspension zu bewältigen haben, ungeeignet.

Bei allen vorbekannten Sortiervorrichtungen werden die von den Sortierflügeln hevorgerufenen Pulsationswirkungen als besonders unangenehm empfunden. Die Pulsationen pflanzen sich im gesamten System fort und erreichen gelegentlich sogar die der Sortierung nachgeschaltete Papiermaschine, was zu Störungen in der Blattbildung führt. Weiterhin ist man bei Sortiereinrichtungen bestrebt, die Herstellung der Vorrichtung so einfach wie möglich zu machen, und außerdem einen guten Sortierwirkungsgrad zu erreichen.

Der Erfindung liegt die Aufgabe zugrunde einen Sortierflügel gemäß dem Oberbegriff von Patentanspruch 1 derart zu gestalten, daß die Pulsationen herabgesetzt werden, wobei die einfache Herstellbarkeit und der gute Sortierwirkungsgrad erhalten bleiben sollen.

Diese Aufgabe wird erfindungsgemäß bei einem Sortierflügel der eingangs genannten Art durch die Merkmale des kennzeichnenden Teils des Patentanspruchs 1 gelöst.

Nachfolgend wird die Erfindung anhand von zwei in den Figuren der Zeichnung dargestellten Ausführungsbeispielen erläutert, wobei
Fig. 1 und 2 zwei Ausführungsformen in Ansicht parallel zur Rotorachse bei teilweise geschnittenem Rotor und
Fig. 3 prinzipmäßig die gegenseitige Zuordnung der Sortierflügel zeigen.

Der Sortierflügel 1 umfaßt ein Hinterteil 2, dessen radiale Außenkontur ein Kreisbogen 4 ist. Das Hinterteil 2 hat eine maximale Anfangshöhe h', an der Hinterkante 12, sowie eine maximale Endhöhe H. Die Höhenangaben beziehen sich jeweils auf den Abstand zwischen der betreffenden Stelle der Außenkontur und der Mantelfläche 15 des Rotors. Der Sortierflügel 1 umfaßt ferner ein Vorderteil 7, das in Drehrichtung vor dem Hinterteil liegt und an der Stelle beginnt, an der sich die maximale Endhöhe H des Hinterteiles 2 befindet. Das Vorderteil hat ebenfalls eine kreisbogenförmige radiale Außenkontur, die jedoch konkav ist.

Die Gesamtlänge des Flügels L setzt sich zusammen aus der Länge L₁ des Hinterteiles 2 und der Länge L₂ des Vorderteiles 7. Dabei beträgt die Länge L₂ im vorliegenden Falle 1,5' H. Dabei kann der Radius des Vorderteils 7 spitz zulaufen, so daß die Kontur des Vorderteiles 7 in die Mantelfläche 15 des Rotors übergeht - siehe Figur 1.

Gemäß Fig. 2 fällt die radiale Außenkontur des Hinterteiles 2 an der Hinterkante 12 in radialer Richtung auf die Mantelfläche 15 des Rotors ab. Die abfallende Strecke h' beträgt das 0,2-fache von H.

Wie man aus Fig. 2 erkennt, mündet bei diesem Ausführungsbeispiel der konkave Kreisbogen 8 ebenfalls nicht in die Rotormantelfläche 15 ein. Vielmehr befindet sich auch hier ein Steilabfall in radialer Richtung. Die Erstreckung h dieses Abfalles beläuft sich auf etwas weniger als 0,2 der maximalen Höhe H'.

## Patentansprüche

1. Sortierflügel (1) für einen Rotor mit trommelartigem Grundkörper eines Sortierers, die über den Umfang verteilt und über die Länge versetzt am Grundkörper angeordnet sind, wobei die radiale Außenkontur der Sortierflügel (1) in Drehrichtung als Kreisbogen bis zu einer maximalen Endhöhe (H) über der Rotormantelfläche (15) stetig zunimmt und sodann abrupt in Form eines konkaven Kreisbogens (8) bis auf die Rotormantelfläche (15) oder auf 1/10 der maximalen Endhöhe (H) abfällt, so daß ein Vorderteil (7) gebildet wird, dessen Umfangserstreckung (L 2) dem 1,0- bis 1,5-fachen der maximalen Endhöhe (H) entspricht, und ein Hinterteil (2), dessen maximale Anfangshöhe (h') an der Hinterkante (12) das 0,2-fache der maximalen Endhöhe (H) und dessen Länge (L 1) das 3- bis 8-fache, vorzugsweise das 3- bis 7-fache, der maximalen Endhöhe (H) beträgt, dadurch gekennzeichnet, daß die an die Außenkontur der Sortierflügel (1) im Punkte der maximalen Endhöhe (H) gelegte Tangente senkrecht zu dem durch diesen Punkt gehenden Radius verläuft.

2. Sortierflügel nach Anspruch 1, dadurch gekennzeichnet, daß das Verhältnis von Teilung zum Rotordurchmesser t/D zwischen 1:5 und 1:8 liegt.

3. Sortierflügel nach einem der Ansprüche 1 oder 2, dadurch gekennzeichnet, daß der Durchmesser (D) des Rotors das 10- bis 20-fache der Gesamtlänge des Sortierflügels (1) beträgt.

## Revendications

1. Ailette de classage (1) pour un rotor avec corps de base du type à tambour d'un dispositif de classement qui sont réparties sur la périphérie et qui sont disposées sur le corps de base d'une manière décalée sur toute la longueur tandis que le contour extérieur radial des ailette de classage (1) augmente continuellement jusqu'à une hauteur maximale finale (H) sur la surface de l'enveloppe du rotor (15) ou descend à 1/10e de la hauteur maximale finale (H) de telle manière qu'une partie avant (7) est constituée dont le tracé de la périphérie L 2 correspond à 1 jusqu'à 1, 5 fois la hauteur maximale finale (H), et qu'une partie arrière (2) dont la hauteur maximale de début (h') sur l'arête arrière (12) atteint 0, 2 fois la hauteur maximale finale (H) et dont la longueur (L 1) s'élève à 3 jusqu'à 8 fois, de préférence, de 3 à 7 fois la hauteur maximale finale (H), caractérisées par le fait que la tangente tracée sur le contour extérieur des ailettes de classage (1) au point de la hauteur maximale finale (H) est tirée verticalement par rapport au rayon passant par ce point,

2. Ailette de classage suivant la revendication 1, caractérisées par le fait que le rapport de division vis-à-vis du diamètre du rotor t/D varie entre 1:5 et 1:8.

3. Ailette de classage suivant une des revendications 1 ou 2, caractérisées par le fait que le diamètre (D) du rotor atteint 10 à 20 fois la longueur totale de l'ailette de classage (1).

## Claims

1. Screening vane (1) for a rotor with drum-like base body of a screen, which are arranged on the base body distributed over the circumference and staggered over the length, with the radial outer contour of the screening vane (1) steadily increasing in direction of rotation as circular arc up to a maximum end height (H) over the rotor shell surface (15) and then abruptly dropping in the form of a concave circular arc (8) up to the rotor shell surface (15) or to 1/10 of the maximum end height (H), so that a front portion (7) is formed, whose circumferential extension (L 2) corresponds to 1.0 to 1, 5 times the maximum end height (H), and a rear portion (2), whose maximum initial height (h') at the rear edge (12) amounts to 0.2 times the maximum end height (H) and whose length (L 1) amounts to 3 to 8 times, preferably 3 to 7 times the maximum end height (H) and, characterized in that the tangent placed onto the outer contour of the screening vane (1) in the point of the maximum end height (H) runs normal to the radius passing through this point.

2. Screening vane according to claim 1, characterized in that the ratio of pitch to rotor diameter t/D is between 1:5 and 1:8.

3. Screening vane according to one of claims 1 or 2, characterized in that the diameter (D) of the rotor amounts to 10 to 20 times the total length of the screening vane (1).
